# EUROPÄISCHE PATENTSCHRIFT

(11) **EP 3 239 437 B1**
(45) Veröffentlichungstag und Bekanntmachung des Hinweises auf die Patenterteilung: **01.08.2018**
(21) Anmeldenummer: 16020152.1
(22) Anmeldetag: 25.04.2016
(51) Int. Cl.: E04G 1/15, E04G 1/20, E04G 7/28

(54) **ARBEITSPLATTFORM UND STANDHOLM HIERFÜR**
OPERATOR'S PLATFORM AND SIDE RAIL THEREFORE
PLATEFORME DE TRAVAIL ET MONTANT ASSOCIE

(43) Veröffentlichungstag der Anmeldung: 01.11.2017
(73) Patentinhaber: Günzburger Steigtechnik Munk GmbH, 89312 Günzburg (DE)
(72) Erfinder: Munk, Ferdinand, 89312 GÜNZBURG (DE)
(74) Vertreter: Munk, Ludwig

(56) Entgegenhaltungen:
- CA-A- 1 178 076
- US-A- 2 739 847
- US-A- 2 744 795

## Beschreibung

Die Erfindung betrifft eine Arbeitsplattform mit wenigstens einer Plattformdiele, die mit wählbarem Bodenabstand lösbar auf einer vier Standholme enthaltenden Standholmanordnung aufnehmbar ist, wobei die Plattformdiele mit den Standholmen zugeordneten, über ihre Enden vorspringenden Anschlusslaschen versehen ist, die zum Eingriff mit den Standholmen bringbar sind, welche mit über ihre Höhe verteilten Löchern zum Abstützen einer jeweils zugeordneten Anschlusslasche versehen sind, sowie einen Standholm hierfür.

Eine Arbeitsplattform oben genannter Art ist aus der GB 2 352 759 A bekannt. Bei dieser bekannten Anordnung sind die paarweise auf einem gemeinsamen Fuß aufgenommenen Standholme mit über ihre Höhe verteilten Durchgangsschlitzen zum Durchstecken der dielenseitigen Anschlusslaschen versehen, die durch einen an einer dielenseitig angebrachten Feder angebrachten Querstift, der in eine zugeordnete Querbohrung einsteckbar ist, in der eingesteckten Stellung verriegelbar sind. Zur Erhöhung der Wackelsicherheit sind die Plattformdiele und die Standholme miteinander verbindende Diagonalverstrebungen vorgesehen, die an der Plattformdiele bleibend angebracht sind und mit dem zugeordneten Standholm verschraubt werden müssen. Die vorstehend umrissenen Sicherungs- und Versteifungsmaßnahmen der bekannten Anordnung erhöhen den Montageaufwand beim Auf- und Abbau der bekannten Arbeitsplattform und schränken zudem die Variabilität ein.

Die US 2 739 847 A zeigt einen Bausatz zur Erstellung einer Arbeitsplattform mit vier Standholmen. Diese sind mit gleichmäßig über ihre Höhe verteilten Durchgangslöchern versehen, die als im Querschnitt rechteckförmige Stemmausnehmungen versehen sind, durch die die Enden von im Querschnitt rechteckförmigen Querholmen durchsteckbar sind, auf die eine oder mehrere Holzbohlen lose aufgelegt werden.

Die CA 1 178 676 A zeigt ein Stützgerüst zur Aufnahme einer Schalung für Ortbeton etc. mit paarweise angeordneten Standholmen, die durch in vertikaler Richtung voneinander beabstandete Querstreben miteinander verbunden sind, auf die Holzbohlen lose aufgelegt werden. Die Standholme enthalten jeweils zwei umfangsseitig vorspringende Flansche, die eine Aufnahmenut zur Aufnahme von den Enden der Querstreben zugeordneten Stützböcken bilden. Die Standholme besitzen jeweils nur eine Aufnahmenut am Umfang, die nicht über die ganze Standholmhöhe durchgeht.

Die US 2,744,795 A zeigt eine Arbeitsplattform mit im Querschnitt U-förmigen Standholmen, die paarweise durch Querholme verbunden werden, die an ihren Enden mit vorspringenden Klauen versehen und hiermit in die U-förmigen Standholme einfahrbar und an auf den Seitenflanschen der Standholme aufgenommenen Querbolzen mit Spiel in seitlicher Richtung einhängbar sind. Die Querholme bestehen jeweils aus zwei einander überlappenden Teilen, die durch das Gewicht der lose hierauf aufgelegten Gerüstbohlen und von hierauf tätigen Personen so gegeneinander gekippt werden, dass ihre Klauen in Klemmeingriff mit dem Quersteg der Standholme kommen.

Hiervon ausgehend ist es daher die Aufgabe der vorliegenden Erfindung, eine Arbeitsplattform eingangs erwähnter Art unter Vermeidung der geschilderten Nachteile so zu verbessern, dass eine hohe Variabilität und Stabilität sowie eine hohe Montagefreundlichkeit gewährleistet sind.

Diese Aufgabe wird erfindungsgemäß gelöst durch die Merkmale des Anspruchs 1. Die in eine jeweils zugeordnete standholmseitige Aufnahmenut einfahrbaren, dielenseitigen Anschlusslaschen können mit ihrem in Einfahrrichtung vorderen Ende am Nutgrund der Einfahrnut zur Anlage kommen und sind in der Aufnahmenut durch deren Seitenwände seitlich geführt, so dass sich beim Eingriff der Sicherungsbolzen eine in Längs- und Querrichtung weitgehend wackelfreie Anordnung ergibt. Gleichzeitig gewährleistet die Aufnahmenut auch einen einfachen und sicheren Anbau von mit geeigneten Anschlusslaschen versehenen Zusatzaggregaten, was eine hohe Anpassungsfähigkeit an vielfältige Einsatzmöglichkeiten ergibt. Die erfindungsgemäßen Maßnahmen erhöhen in vorteilhafter Weise auch die Flexibilität und Vielseitigkeit, da die mit mehreren Aufnahmenuten am Umfang versehenen Standholme zur Aufnahme mehrerer um 90°, 180° oder 270° gegeneinander versetzten Anschlusslaschen geeignet sind, was eine Kombination mehrerer Plattformen und/oder den Anbau von Zusatzaggregaten besonders begünstigt.

Vorteilhafte Ausgestaltungen und zweckmäßige Fortbildungen der übergeordneten Maßnahmen sind in den Unteransprüchen angegeben.

So können die Standholme vorteilhaft mehrere Aufnahmenuten am Umfang, vorzugsweise zumindest zwei einander diametral gegenüberliegend angeordnete Aufnahmenuten und/oder zumindest zwei rechtwinklig zueinander angeordnete Aufnahmenuten am Umfang aufweisen. Diese Maßnahmen ergeben in vorteilhafter Weise einen guten Kompromiss zwischen Materialverbrauch und Flexibilität und Vielseitigkeit.

Zweckmäßig entspricht die lichte Weite der Aufnahmenuten passgenau der Dicke der Anschlusslaschen, was eine exakte, spiel- und damit wackelfreie Aufnahme einer eingeführten Anschlusslasche ergibt. Vorteilhaft können die Anschlusslaschen dabei eine ihre Dicke erhöhende Verformung vorzugsweise in Form einer Sickung aufweisen. Dies ergibt auch bei Verwendung von vergleichsweise dünnem Material eine hohe Querstabilität und stellt gleichzeitig sicher, dass die Aufnahmenuten eine vergleichsweise große lichte Weite aufweisen können, was aus herstellungstechnischen Gründen vorteilhaft sein kann.

Eine weitere, vorteilhafte Maßnahme kann darin bestehen, dass die Anschlusslaschen jeweils zwei mit Abstand übereinander angeordnete Eingriffsausnehmungen für zwei zugeordnete Sicherungsbolzen aufweisen und dass die Durchstecklöcher der Flansche der Standholme zumindest paarweise im selben Abstand wie die Eingriffsausnehmungen der Anschlusslaschen angeordnet sind. Dies ermöglicht eine besonders zuverlässige, gegenseitige Verspannung und damit eine hohe Stabilität der Gesamtanordnung.

Zweckmäßig können die obere Eingriffsausnehmung der Anschlusslaschen als vom in Einführrichtung vorderen Laschenrand ausgehendes, innen nach oben abgewinkeltes Langloch und die untere Eingriffsausnehmung als dem unteren Laschenrand benachbartes Loch ausgebildet sein. Diese Maßnahmen erhöhen die Montagefreundlichkeit, da bei einer Vormontage nur ein Sicherungsbolzen genügt und der zweite Sicherungsbolzen nachträglich eingesetzt werden kann.

Eine weitere, vorteilhafte Maßnahme kann darin bestehen, dass die Durchstecklöcher der standholmseitigen Flansche jeweils wenigstens eine radiale, vorzugsweise horizontale Randerweiterung aufweisen und dass die Sicherungsbolzen mit durch die Randerweiterung durchführbaren, in der Sicherungsposition die die durchquerte Aufnahmenut begrenzenden Flansche außen flankierenden Bartansätzen versehen sind. Dies ermöglicht eine einfache Verriegelung der Sicherungsbolzen durch entsprechendes Verdrehen. Hierzu können die Sicherungsbolzen jeweils mit einem Griff versehen sein, der so exzentrisch angeordnet ist, dass seine Schwerkraft die gewünschte Verdrehung bewirkt.

Gemäß einer weiteren, zweckmäßigen Fortbildung können jeweils zwei einander gegenüberliegende Standholme der Standholmanordnung zur Bildung eines Standholmrahmens durch wenigstens eine von den Standholmenden beabstandete Quertraverse fest miteinander verbunden sein. Die Verwendung von in sich stabilen Rahmen zum Aufbau der vorgeschlagenen Arbeitsplattform erhöht die Gesamtstabilität und schränkt die Flexibilität nicht ein.

Weitere vorteilhafte Ausgestaltungen und zweckmäßige Fortbildungen der übergeordneten Maßnahmen sind in den restlichen Unteransprüchen angegeben und ergeben sich aus der nachstehenden Beschreibung einiger Beispiele anhand der Zeichnung.

In der nachstehend beschriebenen Zeichnung zeigen:
- Figur 1: eine Grundeinheit einer erfindungsgemäßen Arbeitsplattform mit mehreren Anbau- und Ausstattungseinheiten;
- Figur 2: eine Draufsicht auf einen Standholm mit zugeordneter Anschlusslasche in explosionsartiger Darstellung;
- Figur 3: eine Seitenansicht der Anordnung gemäß Figur 2;
- Fig. 4 bis 5: Varianten zum Standholmquerschnitt gemäß Fig. 2,
- Figur 6: ein Beispiel für eine zur Erhöhung des Dickenmaßes querverformte Anschlusslasche und
- Fig. 7 bis 9: Beispiele für unterschiedliche Variationsmöglichkeiten.

Die aus Fig. 1 ersichtliche Grundeinheit 1 einer erfindungsgemäßen Arbeitsplattform enthält eine Plattformdiele 2, die auf vier jeweils einer Dielenecke zugeordneten Standholmen 3 aufgenommen ist. Die im Bereich der kürzeren Dielenseite einander gegenüberliegenden Standholme 3 können durch eine oder mehrere Querstreben 4 fest miteinander verbunden sein, so dass sich jeweils ein Standholmrahmen 3a ergibt. Die die Plattformdiele 2 aufnehmende Standholmanordnung umfasst hier dementsprechend zwei einander gegenüberliegende Standholmrahmen 3a. Die Querholme 4 sind zweckmäßig mit Abstand zu den Enden der zugeordneten Standholme 3 angeordnet, die an ihrem unteren Ende jeweils mit einer Niveauausgleichseinrichtung 5 versehen sein können. An den oberen Enden können Abdeckkappen 5a vorgesehen sein.

Zum Anschluss der Plattformdiele 2 an die zugeordneten Standholme 3 ist die Diele im Bereich ihrer vier Ecken mit über ihre den zugeordneten Standholmen 3 zugewandten Enden vorspringenden Anschlusslaschen 6 versehen, die auf der gewünschten Höhe in festen Eingriff mit den zugeordneten Standholmen 3 bringbar sind. Diese enthalten, wie Fig. 2 anschaulich erkennen lässt, ein Tragrohr 7, das umfangsseitig wenigstens eine über die ganze Höhe durchgehende, durch zwei umfangsseitig abstehende, parallele Flansche 8 begrenzte, radiale Aufnahmenut 9 zum Einführen einer oder mehrerer Anschlusslaschen 6 auf der gewünschten Höhe aufweist. Da sich die Aufnahmenut 9 über die ganze Standholmhöhe erstreckt, kann der Bodenabstand der Plattformdiele 2 entsprechend variiert werden.

Die Flansche 8 sind, wie Fig. 3 erkennen lässt, mit über die ganze Standholmhöhe verteilten, quer zur Aufnahmenut 9 verlaufenden Durchstecklöchern 10 zum Durchstecken eines jeweils zugeordneten, in Fig. 2 angedeuteten Sicherungsbolzens 11 versehen, der dabei die Flansche 8 und eine zwischen diese eingeschobene Anschlusslasche 6 quert. Die Anschlusslaschen 6 enthalten, wie aus Fig. 3 hervorgeht, jeweils zwei mit Abstand übereinander angeordnete Eingriffsausnehmungen 12a, 12b für jeweils einen Sicherungsbolzen 11. Der Höhenabstand der Eingriffsausnehmungen 12a, 12b entspricht dem Höhenabstand von paarweise zusammengehörenden Durchstecklöchern 10 im Bereich der Flansche 8. Die Durchstecklöcher 10 können paarweise auf die Standholmhöhe verteilt angeordnet sein, wobei der Paarabstand und der Lochabstand unterschiedlich sein können. Im dargestellten Beispiel sind die Durchstecklöcher 10 in Form einer Lochreihe mit gleichem, dem Abstand der Eingriffsausnehmungen 12a, 12b entsprechendem Lochabstand angeordnet, so dass der Bodenabstand einer auf derartigen Standholmen 3 aufgenommenen Plattformdiele 2 mit einem vergleichsweise kleinen, dem Lochabstand entsprechenden Stufenabstand variiert werden kann.

Die Eingriffsausnehmungen 12a, b der Anschlusslaschen 6 können gleich ausgebildet sein. Im dargestellten Beispiel sind die beiden Eingriffsausnehmungen 12a, b unterschiedlich gestaltet. Die obere Eingriffsausnehmung 12a ist als vom in Einführrichtung vorderen Laschenrand ausgehendes, innen nach oben abgewinkeltes Langloch ausgebildet. Die untere Eingriffsausnehmung 12b ist als dem unteren Laschenrand benachbartes Loch ausgebildet. Zunächst kann ein Einhängen des Langlochs an einem bereits in Stellung gebrachten Sicherungsbolzen 11 erfolgen. Der zweite Sicherungsbolzen 11 kann dann nachträglich durchgesteckt werden. Die Sicherungsbolzen 11 besitzen, wie Fig. 2 zeigt, einen exzentrisch angeordneten Griff 13 und in Richtung der Griffexzentrizität radial abstehende Bartansätze 14. Die Durchstecklöcher 10 haben jeweils, wie aus Fig. 3 hervorgeht, horizontale, radiale Erweiterungen 15, durch welche die Bartansätze 14 durchführbar sind, die zur Lagesicherung der Sicherungsbolzen 11 in der Arbeitsstellung die die durchquerte Aufnahmenut 9 begrenzenden Flansche 8 außen flankieren sollen. Die Exzentrizität des Griffs 13 sorgt dabei dafür, dass sich die Sicherungsbolzen 11 durch die Schwerkraft gegenüber ihrer Einführstellung verdrehen, so dass die Bartansätze 14 außer Deckung mit den radialen Erweiterungen 15 kommen.

Der der Fig. 2 zugrunde liegende Standholm 3 enthält zwei einander diametral gegenüberliegende gleiche Aufnahmenuten 9 am Umfang. Es können aber auch mehr und/oder anders angeordnete derartige Aufnahmenuten am Umfang vorgesehen sein, wie aus den Fig. 4 und 5 hervorgeht. Der der Fig. 4 zugrunde liegende Standholm 3 besitzt ebenfalls zwei Aufnahmenuten 9, die hier jedoch nicht diametral einander gegenüber liegen, sondern um 90° am Umfang gegeneinander versetzt sind. Bei der Ausführung gemäß Fig. 5 sind drei jeweils um 90° am Umfang gegeneinander versetzte Aufnahmenuten 9 vorgesehen, so dass sich zwei einander diametral gegenüberliegende, gegenüber einer mittleren Aufnahmenut 9 jeweils um 90° versetzte Aufnahmenuten 9 ergeben. Auch Anordnungen mit mehr als drei Aufnahmenuten 9, beispielsweise vier kreuzförmig angeordneten Aufnahmenuten 9, wären ebenfalls denkbar.

Die Aufnahmenuten 9 können auf ihrer ganzen Tiefe die gleiche lichte Weite aufweisen, an die die in Fig. 2 angedeutete Dicke d der Anschlusslaschen 6 angepasst ist. Aus herstellungstechnischen Gründen kann die lichte Weite der Aufnahmenuten 9 vielfach nicht unter einem vergleichsweise hohen Mindestwert gewählt werden. Um für die Anschlusslaschen dennoch ein dünneres Material verwenden zu können, sind die Anschlusslaschen 6 zweckmäßig wie in Fig. 2 bei 6a angedeutet ist, mit geeigneten Querverformungen versehen. Zur Bildung von eine Erhöhung des Dickenmaßes bewirkenden Querverformungen 6a können z.B. über die Fläche verteilte Sicken etc. und/oder in Fig. 6 gezeigte, randseitige Ausprägungen etc. vorgesehen sein. Die Aufnahmenuten 9 springen zweckmäßig gegenüber dem Innenumfang des Tragrohrs 7 nach innen vor, so dass der den Nutgrund bildende Wandbereich gegenüber der umlaufenden Rohrwandung des Tragrohrs 7 nach innen versetzt ist, was eine sehr kompakte Anordnung und gleichzeitig eine Versteifung der seitlichen Nutbegrenzungen durch die hieran anschließende Rohrwandung ergibt, was sich vorteilhaft auf die Genauigkeit und Stabilität auswirkt. Die Durchstecklöcher 10 sind den äußeren Flanschabschnitten zugeordnet, was die Handhabung der Sicherungsbolzen 11 erleichtert.

Bei der in Fig. 1 angedeuteten Grundeinheit 1 sind die beiden Standholmrahmen 3a unterhalb der sie aufnehmenden Plattformdiele 2 zusätzlich durch zwei hierzu parallele, an den in Längsrichtung der Plattformdiele 2 einander gegenüberliegenden Standholmen 3 festgelegten Streben 16 miteinander verbunden. Diese sind an ihren Enden mit den Anschlusslaschen 6 der Plattformdiele 2 entsprechenden Anschlusslaschen 6 versehen, die wie die dielenseitigen Anschlusslaschen 6 an die Standholme 3 anschließbar sind. Die Streben 6 stellen eine Zusatzausstattung dar, die die Stabilität erhöht.

In Figur 1 ist eine weitere Zusatzausstattung in Form einer an der Grundeinheit 1 in Längsrichtung anbringbaren Verlängerung 1a angedeutet. Diese enthält zwei Standholme 3 bzw. einen hierdurch gebildeten Standholmrahmen 3a, eine hierauf mit einem Ende aufnehmbare Plattformdiele 2, sowie zwei unterhalb dieser vorgesehene Streben 16, wobei die vom zur Verlängerung 1a gehörenden Standholmrahmen 3a abgewandten, freien Anschlusslaschen 6 der Plattformdiele 2a und der Streben 16 zum Anschließen der Verlängerung 1a an die Grundeinheit 1 zum Eingriff mit den zugewandten Standholmen 3 der Grundeinheit 1 gebracht werden können. Um dies zu ermöglichen, besitzen die Standholme 3 der Grundeinheit 1 einen Querschnitt mit zwei diametral einander gegenüberliegenden Aufnahmenuten 9. Aus Obigem ergibt sich, dass Standholme 3 mit zwei oder mehr Aufnahmenuten 9 am Umfang den Anschluss von Zusatzausstattungen ermöglichen, sofern diese geeignete Anschlusslaschen 6 aufweisen. Zweckmäßig besitzen daher die der Grundeinheit 1 zugeordneten Standholme 3 wenigstens zwei Aufnahmenuten 9 am Umfang.

Als weitere Zusatzausstattung ist in Fig. 1 eine Stufe 17 angedeutet, die mit seitlichen Anschlusslaschen 6 versehen ist. Die Länge der Stufe 17 entspricht der Breite der Plattformdiele 2. Die Stufe 17 kann daher mit ihren Anschlusslaschen 6 auf der von der Plattformdiele 2 abgewandten Seite der Standholme 3 eines Standholmrahmens 3a der Grundeinheit 1 angebracht werden. Die Anschlusslaschen 6 der Stufe 17 sind im dargestellten Beispiel mit lediglich einer durch eine Bohrung gebildeten Eingriffsausnehmung 12 versehen.

Als weitere Zusatzausstattungen können in Fig. 1 angedeutete Geländer und Handläufe vorgesehen sein. Bei dem Geländer 18 handelt es sich dabei um ein der Schmalseite der Grundeinheit 1 bzw. einer hieran angeschlossenen Verlängerung 1a zugeordnetes Quergeländer, das an zwei in Richtung der Breite der Plattformdiele 2 bzw. 2a einander gegenüberliegenden Standholmen 3 festlegbar ist und hierzu mit am unteren Ende seiner Seitenholme angebrachten, den Anschlusslaschen 6 der Plattformdiele 2 entsprechenden Anschlusslaschen 6 versehen ist. Bei dem Geländer 19 handelt es sich um ein Längs- bzw. Seitengeländer, das ebenfalls an zwei, hier in Längsrichtung der Grundeinheit 1 bzw. einer hieran angeschlossenen Verlängerung 1a einander gegenüberliegenden Standholmen 3 angeschlossen werden kann, sofern an den unteren Enden der Seitenholme geeignete Anschlusslaschen vorgesehen sind. Im dargestellten Beispiel wird das Längsgeländer 19 am Rahmen der zugeordneten Plattformdiele 2 angebracht und ist hierzu mit am unteren Ende seiner Seitenholme anbringbaren Halteklauen 20 versehen, die einen Rahmenschenkel des Rahmens der zugeordneten Plattformdiele 2 bzw. 2a umgreifen und hieran durch Klemmschrauben verspannt werden können. Die Plattformdielen 2 bzw. 2a enthalten jeweils einen die Anschlusslaschen 6 tragenden Tragrahmen 21, auf dem eine seine Öffnung verschließende Deckplatte aufgenommen ist, so dass die Halteklauen 20 von unten zum Eingriff bringbar sind.

Eine weitere, der Grundeinheit 1 zugeordnete Zusatzausstattung kann eine in Fig. 1 noch angedeutete Erhöhung 22 sein. Diese ist hier durch einen Standholmrahmen 3a mit zwei durch eine Querstrebe miteinander verbundenen, seitlichen Standholmen 3 angedeutet. Die Standholme 3 der Grundeinheit 1 und der Erhöhung 22 können mit freien Stirnseiten aneinander anstoßen. Dabei sind die Standholme 3 der Erhöhung 22 am unteren Ende ohne Niveauausgleich und die zugewandten Enden der unteren Standholme 3 ohne Abdeckkappe. Im dargestellten Beispiel sind abweichend hiervon diese Elemente nicht entfernt, so dass keine Umarbeitung erforderlich ist.

Zur Bildung der Erhöhung 22 sind im dargestellten Beispiel eine kleinere Höhe als bei der Grundeinheit 1 aufweisende Standholme 3 vorgesehen. Es wäre aber auch eine gleiche oder eine größere Höhe denkbar. Die Verwendung unterschiedlicher Höhen für Grundeinheit 1 und Erhöhung 22 erhöht die Vielseitigkeit.

Zur Festlegung der Erhöhung 22 an der Grundeinheit 1 können in Fig. 1 angedeutete Verbindungsorgane 23 vorgesehen sein. Diese können Anschlusslaschen 6 aufweisen, an die beispielsweise ein Steckzapfen anschließen kann. Derartige Verbindungsorgane 23 können mit ihren beiden Anschlusslaschen beispielsweise an den unteren Standholmen 3 festgelegt werden und die Verlängerung 22 kann einfach aufgesteckt werden, wobei jeder Steckzapfen in ein zugeordnetes Tragrohr eingreift. Die dargestellten Verbindungsorgane sind vorzugsweise als die aneinander anstoßenden Tragholme umfassende Muffen ausgebildet.

Bei den dargestellten Zusatzausstattungen handelt es sich nur um eine nicht abschließende Reihe von Beispielen. Selbstverständlich sind an den Tragholmen 3 einer Grundeinheit 1 auch andere Zusatzausstattungen aufnehmbar, sofern die geeigneten Aufnahmenuten 9 und Anschlusslaschen 6 vorhanden sind. So könnte z.B. auch eine Querverlängerung bzw. Verbreiterung vorgesehen sein.

Das der vorgeschlagenen Arbeitsplattform zugrunde liegende Bauprinzip ermöglicht ersichtlich vielfältige Kombinationsmöglichkeiten, von denen in den Figuren 7 - 9 nur einige dargestellt sind. Auch diese Beispiele sind nicht abschließend. Die Figur 7 zeigt einen durch drei auf unterschiedlicher Höhe angeordnete Plattformdielen 2 gebildeten Laufsteg, wobei eine Grundeinheit 1 und zwei hieran anschließende Längsverlängerungen 1a, 1b vorgesehen sind, von denen die erste Verlängerung 1a der Verlängerung 1a gemäß Figur 1 in etwa entspricht und der zweiten Verlängerung 1b ein Standholmrahmen geringerer Höhe zugrunde liegt. Die Figur 8 zeigt einen Laufsteg, wobei an eine Grundeinheit 1 eine Längsverlängerung in Form einer Aufstiegsrampe angeschlossen ist, die dadurch gebildet wird, dass die Standholmrahmen 3a der Verlängerung gekippt sind, so dass sich eine Neigung der die Aufstiegsrampe bildenden Plattformdielen 2 ergibt. Die der Grundeinheit 1 benachbarte Plattformdiele 2 der Aufstiegsrampe ist dabei nur mit den unteren Eingriffsausnehmungen 12b ihrer Anschlusslaschen 6 im Eingriff mit zugeordneten Sicherungsbolzen 11. An den zur Verlängerung gehörenden Standholmrahmen 3a ist die normale Festlegung mit zwei Sicherungsbolzen vorgesehen.

Die Figur 9 zeigt eine aus mehreren, längs und quer aneinander angesetzten Grundeinheiten 1 gebildete Bühne, wobei im dargestellten Beispiel drei Reihen von Grundeinheiten 1 nebeneinander angeordnet sind. Es wäre aber auch denkbar, anstelle der mittleren Reihe lediglich an den aneinander zugewandten Standholmen der linken und rechten Reihe aufgenommene Plattformdielen vorzusehen. Hierzu müssten zumindest die einander zugewandten Standholme der linken und rechten Reihe eine Querschnittsform mit um 90° gegeneinander versetzten Aufnahmenuten 9 aufweisen, und die hieran anzubringenden Plattformdielen der mittleren Reihe müssten in Richtung ihrer Breite verlaufende, über ihre Längsseiten vorspringende Anschlusslaschen 6 aufweisen.

Vorstehend sind zwar einige Beispiele der Erfindung näher erläutert, ohne dass jedoch hiermit eine Beschränkung verbunden sein soll. Vielmehr stehen dem Fachmann eine Reihe von Möglichkeiten zur Verfügung, um das allgemeine Bauprinzip der vorliegenden Erfindung an die Verhältnisse des Einzelfalls anzupassen.

## Patentansprüche

1. Arbeitsplattform mit wenigstens einer Plattformdiele (2), die mit wählbarem Bodenabstand lösbar auf einer vier Standholme (3) enthaltenden Standholmanordnung aufnehmbar ist, wobei die Plattformdiele (2) mit den Standholmen (3) zugeordneten, über ihre Enden vorspringenden Anschlusslaschen (6) versehen ist, die zum Eingriff mit den Standholmen (3) bringbar sind, die mit über ihre Höhe verteilten Löchern zum Abstützen einer zugeordneten Anschlusslasche (6) versehen sind, **dadurch gekennzeichnet, dass** die Standholme (3) umfangsseitig jeweils mehrere, über ihre Höhe durchgehende, durch zwei parallele, umfangsseitig vorspringende Flansche (8) begrenzte Aufnahmenuten (9) zum Einfahren von zugeordneten Anschlusslaschen (6) aufweisen, wobei die Anschlusslaschen (6) in der jeweils zugeordneten Aufnahmenut (9) durch deren Seitenwände seitlich geführt sind und eine der lichten Weite der Aufnahmenuten (9) passgenau entsprechende Dicke aufweisen und wobei die Flansche (8) mit die über die Höhe der Standholme (3) verteilten Löcher bildenden, quer zur Aufnahmenut (9) angeordneten Durchstecklöchern (10) zum Durchstecken von mit einer jeweils zugeordneten Anschlusslasche (6) zum Eingriff bringbaren Sicherungsbolzen (11) versehen sind.

2. Arbeitsplattform nach Anspruch 1, **dadurch gekennzeichnet, dass** zumindest zwei einander diametral gegenüberliegende Aufnahmenuten (9) vorgesehen sind.

3. Arbeitsplattform nach einem der vorhergehenden Ansprüche, **dadurch gekennzeichnet, dass** zumindest zwei rechtwinklig zueinander angeordnete Aufnahmenuten (9) vorgesehen sind.

4. Arbeitsplattform nach einem der vorhergehenden Ansprüche, **dadurch gekennzeichnet, dass** die Anschlusslaschen (6) eine ihre Dicke erhöhende Verformung, insbesondere randseitige Ausprägung (6a), aufweisen.

5. Arbeitsplattform nach einem der vorhergehenden Ansprüche, **dadurch gekennzeichnet, dass** die Anschlusslaschen (6) jeweils zwei mit Abstand übereinander angeordnete Eingriffsausnehmungen (12a, 12b) für zwei zugeordnete Sicherungsbolzen (11) aufweisen und dass die Durchstecklöcher (10) der Flansche (8) der Standholme (3) zumindest paarweise im selben Abstand wie die Eingriffsausnehmungen (12a, 12b) der Anschlusslaschen (6) angeordnet sind.

6. Arbeitsplattform nach einem der vorhergehenden Ansprüche, **dadurch gekennzeichnet, dass** die obere Eingriffsausnehmung (12a) der Anschlusslaschen (6) als vom in Einführrichtung vorderen Laschenrand ausgehendes, innen nach oben abgewinkeltes Langloch und die untere Eingriffsausnehmung (12b) als dem unteren Laschenrand benachbartes Loch ausgebildet sind.

7. Arbeitsplattform nach einem der vorhergehenden Ansprüche, **dadurch gekennzeichnet, dass** die Durchstecklöcher (10) der Flansche (8) jeweils wenigstens eine radiale, vorzugsweise horizontale Randerweiterung (15) aufweisen und dass die Sicherungsbolzen (11) mit durch die Randerweiterung (15) durchführbaren, in der Sicherungsposition die die durchquerte Aufnahmenut (9) begrenzenden Flansche (8) außen flankierenden Bartansätzen (14) versehen sind.

8. Arbeitsplattform nach einem der vorhergehenden Ansprüche, **dadurch gekennzeichnet, dass** jeweils zwei einander gegenüberliegende Standholme (3) der Standholmanordnung zur Bildung eines Standholmrahmens (3a) durch wenigstens eine Quertraverse (4) miteinander verbunden sind.

9. Arbeitsplattform nach einem der vorhergehenden Ansprüche, **dadurch gekennzeichnet, dass** einer Grundeinheit (1) mit einer Plattformdiele (2) und vier diese aufnehmenden Standholme (3) Zusatzausstattungen zugeordnet sind, die freie Anschlusslaschen (6) aufweisen und hiermit an von der Plattformdiele (2) abgewandten Aufnahmenuten (9) der jeweils zugewandten Standholme (3) der Grundeinheit (1) aufnehmbar sind.

10. Arbeitsplattform nach einem der vorhergehenden Ansprüche, **dadurch gekennzeichnet, dass** Standholme (3) bzw. Standholmrahmen (3a) unterschiedlicher Höhe vorhanden sind.

11. Arbeitsplattform nach einem der vorhergehenden Ansprüche, **dadurch gekennzeichnet, dass** die einander gegenüberliegenden Standholme (3) von zwei durch eine Plattformdiele (2 bzw. 2a) überbrückten Standholmrahmen (3a) jeweils durch wenigstens eine weitere, mit Anschlusslaschen (6) versehene, vorzugsweise als Paar von mit an den Enden mit Anschlusslaschen (6) versehenen Streben (16) ausgebildete Überbrückung überbrückt sind.

12. Arbeitsplattform nach einem der vorhergehenden Ansprüche, **dadurch gekennzeichnet, dass** als Zusatzausstattung wenigstens eine an eine Grundeinheit (1) in Längsrichtung anschließbare, mit freien Anschlusslaschen (6) versehene Längs- und/oder Querverlängerung (1a) und/oder wenigstens eine durch Anschlussorgane (22) anschließbare Aufsatzverlängerung (1b) und/oder wenigstens eine Stufe (17) mit seitlichen Anschlusslaschen (6) und/oder wenigstens ein Geländer (18) mit unteren Anschlusslaschen (6) vorgesehen ist.

13. Arbeitsplattform nach einem der vorhergehenden Ansprüche, **dadurch gekennzeichnet, dass** die Plattformdiele einen Tragrahmen (22) aufweist, dessen Öffnung durch eine Deckplatte abgedeckt ist und dass am Tragrahmen (22) mit Halteklauen (21) zum Eingriff bringbare Zusatzausstattungen, vorzugsweise in Form eines Geländers, vorgesehen sind.

## Claims

1. An operator's platform comprising at least one platform floor board (2) which is detachably receivable on a vertical beam arrangement comprising four vertical beams (3) and whose distance to the floor is selectable, with the platform floor board (2) being provided with connection tongues (6) associated with the vertical beams (3), such connection tongues (6) projecting over their ends and which can be brought into engagement with the vertical beams (3) which are provided with holes distributed over their height for supporting an associated connection tongue (6), **characterized in that** the vertical beams (3) are provided at their circumference with several receiving grooves (9) extending over their height and limited by two parallel flanges (8) projecting from their circumference for the purpose of inserting associated connection tongues (6), with the connection tongues (6) being laterally guided by the side walls of each associated receiving groove (9) and having a thickness exactly corresponding to the clear width of the receiving grooves (9), and with the flanges (8) being provided with push through holes (10) forming the holes distributed over the height of the vertical beams (3) and arranged transversely to the receiving groove (9) for the purpose of inserting securing pins (11) which can be brought into engagement with associated connection tongues (6).

2. An operator's platform in accordance with claim 1, **characterized in that** provision is made for at least two diametrically opposite receiving grooves (9).

3. An operator's platform in accordance with any of the preceding claims, **characterized in that** provision is made for at least two receiving grooves (9) arranged in perpendicular position relative to each other.

4. An operator's platform in accordance with any of the preceding claims, **characterized in that** the connection tongues (6) exhibit a deformation in particular of a rimside shape (6a) which serves to increase their thickness.

5. An operator's platform in accordance with any of the preceding claims, **characterized in that** the connection tongues (6) are provided with two engagement recesses (12a, 12b) for two associated securing pins (11), such engagement recesses being arranged above each other at a certain distance, and that the push through holes (10) of the flanges (8) of the vertical beams (3) are arranged at least pairwise at the same distance as the engagement recesses (12a, 12b) of the connection tongues (6).

6. An operator's platform in accordance with any of the preceding claims, **characterized in that** the top engagement recess (12a) of the connection tongues (6) is designed as a long hole starting from the front tongue rim in the direction of insertion and bent-up on the inside, whereas the bottom engagement recess (12b) is designed as a hole adjacent to the bottom tongue rim.

7. An operator's platform in accordance with any of the preceding claims, **characterized in that** the push through holes (10) of the flanges (8) comprise at least one radial, preferably horizontal rim widening (15) and that the securing pins (11) are provided with beard appendages (14) which can be passed through the rim widening (15) and which in securing position flank the flanges (8) on their outside limiting the receiving groove (9).

8. An operator's platform in accordance with any of the preceding claims, **characterized in that** two mutually opposite vertical beams (3) of the vertical beam arrangement are connected with each other by at least one cross member (4) to form a vertical beam frame (3a).

9. An operator's platform in accordance with any of the preceding claims, **characterized in that** a basic unit (1) comprising a platform floor board (2) and four vertical beams (3) receiving the latter is associated with additional features comprising free connection tongues (6) by which such additional features are receivable on receiving grooves (9) away from the platform floor board (2) of the vertical beams (3) of the basic unit (1).

10. An operator's platform in accordance with any of the preceding claims, **characterized in that** provision is made for vertical beams (3) and/or vertical beam frames (3a) having a different height.

11. An operator's platform in accordance with any of the preceding claims, **characterized in that** the mutually opposite vertical beams (3) bridged by two vertical beams (3a) bridged by a platform floor board (2 and/or 2a) are bridged by at least a further bridge which is provided with connection tongues (6) and preferably designed as a pair of struts (16) provided with connection tongues (6) at their ends.

12. An operator's platform in accordance with any of the preceding claims, **characterized in that** as additional feature/s provision is made for at least one longitudinal and/or transverse extension (1a) which is connectable in a longitudinal direction to a basic unit (1) and is provided with free connection tongues (6), and/or at least one crest extension (1b) which is connectable by connection members (22), and/or at least a step (17) with lateral connection tongues (6), and/or at least a rail (18) with bottom connection tongues (6).

13. An operator's platform in accordance with any of the preceding claims, **characterized in that** the platform floor board is provided with a carrier frame (22) whose opening is covered by a cover plate, and whereby on the carrier frame (22) provision is made for additional features, preferably in the form of a rail, which can be brought into engagement by means of holding claws (21).

## Revendications

1. Plateforme de travail comprenant au moins une planche de plateforme (2) qui peut être reçue de manière amovible, à une distance sélectionnable par rapport au sol, sur un ensemble de montants comprenant quatre montants (3), dans laquelle ladite planche de plateforme (2) est munie de languettes de raccordement (6) qui sont associées aux montants (3) et font saillie de ses extrémités et qui peuvent être mises en prise avec les montants (3) lesquels sont munis de trous répartis sur leur hauteur et servant à appuyer une languette de raccordement (6) associée, **caractérisée par le fait que** les montants (3) présentent chacun sur la circonférence plusieurs rainures de réception (9) qui sont continues sur leur hauteur et délimitées par deux flasques (8) parallèles en saillie sur la circonférence et qui sont destinées à y introduire des languettes de raccordement (6) associées, dans laquelle les languettes de raccordement (6) sont guidées latéralement dans la rainure de réception (9) respectivement associée par les parois latérales de celle-ci et présentent une épaisseur correspondant à ajustement précis à la largeur libre des rainures de réception (9), et dans laquelle lesdites flasques (8) sont munies de trous de passage (10) qui forment les trous répartis sur la hauteur des montants (3) et sont disposés transversalement à la rainure de réception (9) et qui sont destinés à y faire passer des boulons de sûreté (11) aptes à être mis en prise avec une languette de raccordement (6) respectivement associée.

2. Plateforme de travail selon la revendication 1, **caractérisée par le fait qu'**au moins deux rainures de réception (9) diamétralement opposées sont prévues.

3. Plateforme de travail selon l'une quelconque des revendications précédentes, **caractérisée par le fait qu'**au moins deux rainures de réception (9) disposées à angle droit l'une par rapport à l'autre sont prévues.

4. Plateforme de travail selon l'une quelconque des revendications précédentes, **caractérisée par le fait que** les languettes de raccordement (6) présentent une déformation augmentant leur épaisseur, en particulier un bombement (6a) sur le bord.

5. Plateforme de travail selon l'une quelconque des revendications précédentes, **caractérisée par le fait que** les languettes de raccordement (6) présentent chacune deux évidements d'engagement (12a, 12b) pour deux boulons de sûreté (11) associés, qui sont disposés à distance l'un au-dessus de l'autre, et que lesdits trous de passage (10) des flasques (8) des montants (3) sont disposés au moins par paires à la même distance que les évidements d'engagement (12a, 12b) des languettes de raccordement (6).

6. Plateforme de travail selon l'une quelconque des revendications précédentes, **caractérisée par le fait que** l'évidement d'engagement supérieur (12a) des languettes de raccordement (6) est réalisé en tant que trou oblong s'étendant à partir du bord de languette situé à l'avant dans la direction d'introduction, et coudé intérieurement vers le haut, et l'évidement d'engagement inférieur (12b) est réalisé en tant que trou voisin du bord de languette inférieur.

7. Plateforme de travail selon l'une quelconque des revendications précédentes, **caractérisée par le fait que** les trous de passage (10) des flasques (8) présentent chacun au moins une extension de bord (15) radiale, de préférence horizontale, et que les boulons de sûreté (11) sont pourvus de saillies de barbe (14) que l'on peut faire passer à travers les extensions de bord (15) et qui, dans la position de sûreté, flanquent extérieurement les flasques (8) délimitant la rainure de réception (9) traversée.

8. Plateforme de travail selon l'une quelconque des revendications précédentes, **caractérisée par le fait que** respectivement deux montants (3) de l'ensemble de montants, qui sont situés en regard l'un de l'autre, sont reliés entre eux par au moins une traverse transversale (4) pour former un cadre de montants (3a).

9. Plateforme de travail selon l'une quelconque des revendications précédentes, **caractérisée par le fait que** des équipements supplémentaires sont associés à une unité de base (1) comprenant une planche de plateforme (2) et quatre montants (3) recevant celle-ci, équipements supplémentaires qui présentent des languettes de raccordement (6) libres et peuvent être reçus par le biais de celles-ci sur des rainures de réception (9) opposées à la planche de plateforme (2), des montants (3) de l'unité de base (1), qui montrent respectivement vers eux.

10. Plateforme de travail selon l'une quelconque des revendications précédentes, **caractérisée par le fait que** des montants (3) ou bien cadres de montants (3a) de hauteur différente sont présents.

11. Plateforme de travail selon l'une quelconque des revendications précédentes, **caractérisée par le fait que** les montants (3) situé en regard l'un de l'autre de deux cadres de montants (3a) pontés par une planche de plateforme (2 ou bien 2a) sont pontés chacun par au moins un autre dispositif de pontage pourvu de languettes de raccordement (6) et réalisé de préférence en tant que paire d'entretoises (16) qui sont munies, aux extrémités, de languettes de raccordement (6).

12. Plateforme de travail selon l'une quelconque des revendications précédentes, **caractérisée par le fait que** l'on prévoit comme équipement supplémentaire au moins une rallonge longitudinale et/ou transversale (1a) qui peut être raccordée dans la direction longitudinale à une unité base (1) et est pourvue de languettes de raccordement (6) libres, et/ou au moins une rallonge rapportée (1b) apte à être raccordée par des organes de raccordement (22), et/ou au moins une marche (17) ayant des languettes de raccordement (6) latérales, et/ou au moins un garde-fou (18) ayant des languettes de raccordement (6) inférieures.

13. Plateforme de travail selon l'une quelconque des revendications précédentes, **caractérisée par le fait que** la planche de plateforme comprend un cadre de support (22) dont l'ouverture est recouverte par une plaque de couverture, et que des équipements supplémentaires, de préférence sous forme d'un garde-fou, qui peuvent être mis en prise par le biais de griffes de maintien (21) sur le cadre de support (22) sont prévus.
